# EUROPÄISCHE PATENTSCHRIFT

(11) **EP 1 144 912 B1**
(45) Veröffentlichungstag und Bekanntmachung des Hinweises auf die Patenterteilung: **31.03.2004**
(21) Anmeldenummer: 99940166.4
(22) Anmeldetag: 06.08.1999
(51) Int. Cl.: F23D 14/06

(54) **GASBRENNER FÜR KOCHSTELLEN**
GAS BURNER FOR COOKING AREAS
BRULEUR POUR TABLES DE CUISSON

(30) Priorität: 06.08.1998 DE 19835623
(43) Veröffentlichungstag der Anmeldung: 17.10.2001
(73) Patentinhaber: BSH Bosch und Siemens Hausgeräte GmbH, 81739 München (DE)
(72) Erfinder: DAMRATH, Joachim, D-89429 Bachhagel (DE); BRUNNER, Dieter, D-76571 Gaggenau (DE); KORNBERGER, Martin, D-76530 Baden-Baden (DE)
(74) Vertreter: Richter, Harald, Dr.
(86) Internationale Anmeldenummer: PCT/EP1999/005713
(87) Internationale Veröffentlichungsnummer: WO 2000/008384

(56) Entgegenhaltungen:
- FR-A- 1 233 698
- FR-A- 1 535 256
- FR-A- 2 499 220
- FR-A- 2 637 051
- US-A- 2 646 788
- PATENT ABSTRACTS OF JAPAN vol. 009, no. 087 (M-372), 17. April 1985 (1985-04-17) & JP 59 215521 A (SETSUKO NAKAMURA), 5. Dezember 1984 (1984-12-05)

## Beschreibung

Die Erfindung betrifft einen Gasbrenner für Kochstellen gemäß dem Oberbegriff von Anspruch 1. Ein Gasbrenner dieser Art ist aus der FR 1 535 256 A bekannt.

Aus der EP 0 415 049 A ist ein Gasbrenner bekannt, der ein Unterteil und ein darauf sitzendes Oberfeil enthält, in welchem Gasauslaßöffnungen für Gasflammen gebildet sind. An die Unterseite des Unterteils ist zentral ein Zufuhrrohr für die Zufuhr von Brenngas und Primärluft angeschlossen.

Die heute am Markt bekannten Gasbrenner erzeugen ein statisches Flammenbild. Die einstellbare Minimalleistung ist relativ hoch und auf kleine Flächen im Bereich der Flammen konzentriert. Dies führt häufig dazu, daß selbst bei eingestellter Minimalleistung Speisen in einem auf dem Gasbrenner stehenden Topf anbrennen. Die Gasflammen können nicht beliebig klein gemacht werden, sondern erlöschen unterhalb einer für die Aufrechterhaltung des Brennzustandes erforderlichen Minimalgröße.
Aus der US 2, 646, 788 ist ein Gasbrenner bekannt bei dem das Oberteil auf dem Unterteil rotieren kann wobei zum Antrieb des Oberteils ein zusätzlicher Antriebsmechanismus benötigt wird. In der FR 1 535 256 A wird ein Gasbrenner beschrieben, bei dem das Oberteil über eine senkrecht angeordnete Achse im Unterteil gelagert ist wobei das Oberteil auf Grund horizontal angeordneter Gasauslassöffnungen auf dem Unterteil rotieren kann. Die Nachteile dieser Lösung sind neben sehr aufwendigen Konstruktionen, insbesondere bei der Lagerung bzw. beim Antrieb in der US Schrift, dass diese Lösungen auf eine maximale Brennerleistung zielen die auf einer besseren Flächenverteilung beruht, wobei eine Minimierung der Brennerleistung z. B. beim Warmhalten von Speisen mit diesen Lösungen nicht möglich ist.

Durch die Erfindung soll die Aufgabe gelöst werden, die Wärme eines Gasbrenners, insbesondere bei eingestellter Minimalleistung, auf eine möglichst große Fläche zu verteilen. Ferner soll durch die Erfindung eine Möglichkeit geschaffen werden, die kleinstmögliche Leistung von Gasbrennern weiter zu minimieren.

Die Aufgabe wird gemäß der Erfindung durch die kennzeichnenden Merkmale von Anspruch 1 gelöst.

Der Gasbrenner nach der Erfindung hat die Vorteile, daß er die durch seine Gasflammen erzeugte Wärme unter einem Topf oder anderen Geschirr auf eine größere Fläche gleichmäßiger verteilt als die bekannten Gasbrenner, insbesondere bei eingestellter Minimalleistung (auf kleinstmögliche Flammengröße eingestellter Gasbrenner), und daß er gegenüber bekannten Gasbrennern auf eine kleinere Minimalleistung einstellbar ist.

Der Gasbrenner nach der Erfindung ist vorzugsweise derart gestaltet, daß bei eingestellter Minimalleistung nur eine sehr kleine Anzahl von einzelnen Gasflammen entsteht. Gemäß der Erfindung sind vorzugsweise nur eins bis fünf einzelne Gasflammen vorgesehen. Diese Gasflammen werden mit geringer Drehzahl, vozugsweise im Bereich zwischen 20 bis 100 U/min., in Rotation versetzt.

Hierdurch wird erreicht, daß wegen der verringerten Anzahl der Gasflammen die Gesamtleistung des Brenners verringert wird, obwohl die Länge der Einzelflamme durchaus größer sein kann als bei bekannten Gasbrennern. Durch die Rotation wird dann die Wärme gleichmäßig unter einem Topf oder anderen Geschirr verteilt, welches auf dem Gasbrenner steht.

Die Erfindung wird im folgenden mit Bezug auf die Zeichnungen anhand von bevorzugten Ausführungsformen als Beispiele beschrieben. In den Zeichnungen zeigen
- Fig. 1: einen Vertikalschnitt durch ein Unterteil und ein darauf sitzendes Oberteil eines Gasbrenners nach der Erfindung in ausgeschaltetem Zustand,
- Fig. 2: einen Vertikalschnitt durch den Gasbrenner von Fig. 1 in eingeschaltetem Zustand,
- Fig. 3: eine Unteransicht des Oberteils des Gasbrenners der Fig. 1 und 2,
- Fig. 4: einen Vertikalschnitt durch ein Unterteil und ein darauf sitzendes Oberteil einer weiteren Ausführungsform eines Gasbrenners nach der Erfindung im ausgeschalteten Zustand,
- Fig. 5: einen Vertikalschnitt durch den Gasbrenner nach Fig. 4 im eingeschalteten Zustand,
- Fig. 6: eine Unteransicht des Oberteils des Gasbrenners der Fig. 4 und 5.

Der in den Fig. 1, 2 und 3 dargestellte Gasbrenner nach der Erfindung für Kochstellen hat ein Unterteil 2 und ein auf diesem um eine vertikale Rotationsachse 4 rotierbar angeordnetes Oberteil 6 (Brennerdeckel). Auf der Unterseite des Oberteils 6 sind Gasrückstoßkanäle 8 derart gebildet, daß das Oberteil 6 relativ zum. Unterteil 2 um die Rotationsachse 4 in Umfangsrichtung antreibbar ist durch Druck-Gas, welches von der Nähe der Rotationsachse 4 durch die Gasrückstoßkanäle 8 im wesentlichen radial nach außen strömt und an deren stromabwärtigen Enden aus Gasauslaßöffnungen 10 austritt und dort gezündet werden kann, um Gasflammen zu bilden.

Wie die Unteransicht des Oberteils 6 in Fig. 3 zeigt, haben die Gasrückstoßkanäle 8 einen gekrümmten Verlauf und in Umfangsrichtung zeigende Seitenwände 12 nach Art von Turbinenschaufeln, so daß sie von dem mit Überdruck strömenden Gas um die Rotationsachse 4 in Richtung eines Pfeiles 14 antreibbar sind.

Die stromabwärtigen Endabschnitte der Gasrückstoßkanäle 8 und ihre Gasauslaßöffnungen 10 sind am Außenumfang des Oberteils 6 in Umfangsrichtung entgegengesetzt zur Drehrichtung 14 gerichtet, vorzugsweise ungefähr tangential, damit aus den Gasauslaßöffnungen 10 austretendes Gas das Oberteil 6 um die Rotationsachse 4 antreibt (Rückstoßeffekt).

Die im Oberteil 6 gebildeten Gasrückstoßkanäle 8 sind nach unten zum Unterteil 2 hin offen und die Stege 16 zwischen den Gasrückstoßkanälen 8 sind auf dem Unterteil 2 aufsetzbar zur Abstützung des Oberteils auf dem Unterteil.

Das durch die Gasrückstoßkanäle 8 hindurchströmende Gemisch aus Brenngas und Primärluft hat einen so hohen Druck, daß es das Oberteil 6 von dem Unterteil 2 um wenigen Zehntel Millimeter oder um wenige Millimeter abheben und um die Rotationsachse 4 drehen kann. Das Gemisch aus Brenngas und unter Überdruck stehender Primärluft bildet zwischen dem Oberteil und dem Unterteil ein Gaskissen, auf welchem das Oberteil 6 berührungsfrei auf dem Unterteil 2 rotiert. Somit bilden die Gasrückstoßkanäle 8 ein Druckluftlager.

Die radial inneren, stromaufwärtigen Enden der Gasrückstoßkanäle 8 befinden sich über einem axial zur Rotationsachse 4 angeordneten vertikalen Kanal 18. Dem Kanal 18 kann Brenngas 20 über einen Gashahn 22, welcher von einem Bedienelement 24 an einer Bedienblende eines Gasherdes mehr oder weniger weit auf- oder zumachbar ist, und eine Mischkammer 25 zugeführt werden. Gleichzeitig wird Primärluft 26 durch ein Gebläse 28 über die Mischkammer 25 mit ungefähr dem gleichen Druck wie das Brenngas 20 dem zentralen Kanal 18 zugeführt. Die Gasflammen 30 des Gemisches aus Brenngas und Primärluft können aus ihrer Umgebung Sekundärluft 32 ansaugen zur Verbesserung der Verbrennung.

Die Rotation des Oberteils 6 relativ zum nicht-rotierenden Unterteil 2 und die einzelnen Gasflammen 30 werden gemäß der Erfindung wie folgt erzeugt: Unter dem Gas-brenner werden das Brenngas 20 und die Primärluft 26 vermischt, wobei die Primärluft 26 der Mischkammer 25 mit ungefähr dem gleichen Druck zugeführt wird wie das Brenngas 20. Der Druck für die Primärluft 26 kann durch das Gebläse 28 oder andere geeignete Mittel erzeugt und gegebenenfalls eingestellt werden.

Dieses Gemisch aus Brenngas und Primärluft strömt zu dem Brennerkopf, bestehend aus dem Unterteil 2 und dem Oberteil 6, und hebt dort das Oberteil 6 (Brennerdeckel) von dem Unterteil 2 etwas ab, so daß das Oberteil 6 auf dem Gas-Luft-Polster aufschwimmt.

Das Oberteil 6 weist an seiner Unterseite Nuten auf, welche die Gasrückstoßkanäle 8 bilden. Nach dem Bilden des Gemisches aus Brenngas und Luft bilden die tangential abgelenkten Gasströme Einzeiflammen 30, welche um die Rotationsachse 4 rotieren.

Bei Einstellungen auf größere Brennerleistungen und bei Vollbrand hebt das rotierende Oberteil 6 (Brennerdeckel) weiter vom Unterteil 2 ab, so daß sich ein geschlossener Flammenring bilden kann.

Je nach der Form und dem Verlauf der Gasrückstoßkanäle 8 wird das Oberteil 6 nur durch den Rückstoß des stromabwärts aus ihnen ausströmenden Gases und/oder durch das turbinenartig auf die Seitenwände der Gasrückstoßkanäle wirkende Gas zur Rotation um die Rotationsachse 4 angetrieben.

Bei der weiteren Ausführungsform nach den Fig. 4, 5 und 6 wird das gleiche Prinzip wie bei der Ausführungsform nach den Fig. 1, 2 und 3 angewendet, jedoch mit dem Unterschied, daß den Gasrückstoßkanälen nur Luft mit Überdruck zugeführt wird, ohne oder mit nur einem kleinen Anteil an Brenngas, und daß das Brenngas gesonderten Gasauslaßöffnungen zugeführt wird, an welchen die Gasflammen gezündet werden.

Bei den Fig. 4 , 5 und 6 ist ein Oberteil 106 auf einem Unterteil 102 um eine vertikale Rotationsachse 4 rotierbar angeordnet. Im Oberteil 106 sind Gasrückstoßkanäle 108 derart gebildet, daß durch sie mit Überdruck hindurchströmende Druckluft 27 das Oberteil 106 relativ zum Unterteil 102 um die Rotationsachse 4 dreht. Das Unterteil 102 ist nicht-drehend angeordnet.

Die Gasrückstoßkanäle 108 haben einen gekrümmten Verlauf gemäß Fig. 6 und in Umfangsrichtung zeigende Seitenwände 112 nach Art von Turbinenschaufeln, welche von der mit Überdruck an ihnen entlang strömenden Druckluft um die Rotationsachse 4 antreibbar sind. Die stromabwärtigen Endabschnitte der Gasrückstoßkanäle 108 sind am Außenumfang des Oberteils 106, wo sie ihre Luftauslaßöffnungen 31 haben, angenähert tangential in Umfangsrichtung entgegengesetzt zur Drehrichtung 114 gerichtet, so daß aus ihnen austretende Druckluft durch einen Rückstoßeffekt das Oberteil 106 relativ zum nicht-rotierenden Unterteil 102 um die Rotationsachse 14 treibt.

Das Oberteil 106 hat auf seiner Unterseite im Bereich seiner Gasrückstoßkanäle 108 im Vertikalschnitt die Form einer unteren Halbkugel. Dieser Halbkugel-Bereich ragt in eine dazu passend halbkugelförmige Ausnehmung des Unterteils 102.

Der Halbkugel-Bereich des Oberteils 106 ist hohl. Der Hohlraum 35 ist an seinem oberen Ende, unmittelbar oberhalb der Luftauslaßöffnungen 31 für Druckluft 27 der Gasrückstoßkanäle 108, mit Gasauslaßöffnungen 33 für Brenngas 20 oder ein Gemisch aus Brenngas und Primärluft zur Bildung von mindestens einer einzetnen Gasflamme 30 versehen. Die Druckluft der Luftauslaßöffnungen 31 kann als Sekundärluft den Gasflammen 30 zugeführt werden. Die ringförmig angeordneten Luftauslaßöffnungen 31 liegen in einer horizontalen Ebene, die sich unterhalb einer anderen horizontalen Ebene befindet, in welcher die Gasauslaßöffnungen 33 ringförmig angeordnet sind.

Das Brenngas 20 oder ein Gemisch aus Brenngas 20 und Primärluft (entsprechend Primärluft 26 von Fig. 2) wird dem Hohlraum 35 des Oberteils 106 durch ein axial zur Rotationsachse 4 angeordnetes Rohr 37 zugeführt, welches mit dem Unterteil 102 verbunden ist und in den Hohlraum 35 hineinragt. Das Rohr 37 ist im Hohlraum 35 mit Anschlägen 39 versehen, weiche die vertikale Abhebstrecke des Oberteils 106 vom Unterteil 102 begrenzen.

Gemäß den Fig. 4 und 5 kann das Unterteil 102 aus einem unteren Körper 103 und einem oberen Körper 105 bestehen. In diesem Falle ist es zweckmäßig, die Druckluft 27 von einer Druckluftquelle 28, z.B. einem Gebläse, in der Trennebene 41 durch einen Ringkanal 107 um die Rotationsachse 4 herum zu einem achsparallelen Luftkanal 109 und von diesem in den Hohlraum 35 zu leiten. Damit bildet die Druckluft 27 in der Trennebene 41 eine "Dichtung" zur Abdichtung von Brenngas, welches von einem axialen Kanal 21 im unteren Körper 103 in das Rohr 37 strömt.

Bei der Ausführungsform nach den Fig. 4, 5 und 6 wird das Oberteil 106 nur von einem Druckluftstrom angehoben. Ein kleiner Teil dieses Druckluftstromes dient in der Trennebene 41 zur Abdichtung gegenüber dem Brenngas 20 und kann diesem gegebenenfalls auch als Primärluft beigemischt werden, beispielsweise durch einen Spalt in der Trennebene 41. Der andere, weit größere Teil der Druckluft 27 dient außer zum Anheben und Rotieren des Oberteils 106 (Brennerdeckel) auch zur Versorgung der Gasflammen 30 mit Sekundärluft. Ein besonderer Vorteil dieser Ausführungsform besteht darin, daß das Anheben und die Rotationsgeschwindigkeit des Oberteils 106 unabhängig von der pro Zeiteinheit zugeführten Menge an Brenngas ist und unabhängig vom Brenngas eingestellt oder gesteuert werden kann. Die als Sekundärluft verwendbare Druckluft 27 zur Anhebung und Rotation des Oberteils 106 ist unabhängig von der Geometrie des durch den Gasbrenner gebildeten Kochfeldes.

Die "Gas- oder Luftkissen-Lagerung" kann gemäß anderen Ausführungsformen als hydrostatische Lagerung oder hydrodynamisches Lager ausgebildet sein, wie sie im Stand der Technik für andere technische Gebiete bekannt sind.

## Patentansprüche

1. Gasbrenner für Kochstellen, mit einem Unterteil (2; 102), einem Oberteil (6; 106) und im Oberteil gebildeten Gasauslaßöffnungen (10; 33, 31) für Gasflammen (30), wobei das Oberteil (6; 106) auf dem Unterteil (2; 102) um eine vertikale Rotationsachse (4) rotierbar angeordnet ist, **dadurch gekennzeichnet, daß** das Oberteil (6; 106) auf dem Unterteil (2; 102) durch ein Druckluftlager mittels eines Druckluftpolsters gelagert ist, durch welches das Oberteil von dem Unterteil pneumatisch abhebbar und berührungslos drehbar ist und daß im Oberteil (6; 106) Gasrückstoßkanäle (8; 108) derart gebildet sind, daß das Oberteil (6; 106 ) relativ zum Unterteil (2; 102) in Umfangsrichtung antreibbar ist mittels durch die Gasrückstoßkanäle (8; 108) mit Überdruck hindurchströmendem Gas.

2. Gasbrenner nach Anspruch 1, **dadurch gekennzeichnet, daß** die Gasrückstoßkanäle (8; 108) einen gekrümmten Verlauf haben und in Umfangsrichtung zeigende Seitenwände (12; 112) nach Art von Turbinenschaufeln aufweisen, welche von dem mit Überdruck strömendem Gas um die Rotationsachse (4) treibbar sind.

3. Gasbrenner nach Anspruch 1 oder 2, **dadurch gekennzeichnet, daß** die stromabwärtigen Endabschnitte der Gasrückstoßkanäle (8; 108) am Außenumfang des Oberteils (6; 106) in Umfangsrichtung entgegengesetzt zur Drehrichtung (14; 114) gerichtete Gasauslaßöffnungen (10; 31) zur Erzeugung eines Gasrückstoßes des aus ihnen austretenden Gases aufweisen, welcher das Oberteil (6; 106) um die Rotationsachse (14) antreibt.

4. Gasbrenner nach einem der vorhergehenden Ansprüche, **dadurch gekennzeichnet, daß** die im Oberteil (6; 106) gebildeten Gasrückstoßkanäle (8; 108) nach unten zum Unterteil (2; 102) hin offen sind und daß die Stege (16) zwischen den Gasrückstoßkanälen (8; 108) auf dem Unterteil (2; 102) aufsetzbar sind zur Abstützung des Oberteils auf dem Unterteil.

5. Gasbrenner nach Anspruch 4, **dadurch gekennzeichnet, daß** das Druckluftlager durch die Gasrückstoßkanäle (8; 108) gebildet ist.

6. Gasbrenner nach einem der Ansprüche 1 bis 5, **dadurch gekennzeichnet, daß** die radial inneren, stromaufwärtigen Anfänge der Gasrückstoßkanäle (8; 108) mit einem in oder nahe der Rotationsachse (4) angeordneten Kanal (18) für die Zufuhr von Brenngas oder einem Gemisch aus Brenngas und Luft in Strömungsverbindung sind und daß die stromabwärtigen Enden der Gasrückstoßkanäle Gasauslaßöffnungen (10) für die Gasflammen (30) aufweisen.

7. Gasbrenner nach einem der Ansprüche 1 bis 5, **dadurch gekennzeichnet, daß** Gasauslaßöffnungen (33) für die Gasflammen (30) in einer horizontalen Ebene angeordnet und mit einem Kanal (21) für die Zufuhr von Brenngas (20) oder einem Gemisch von Brenngas und Luft in Verbindung sind, daß stromabwärtige Auslässe (31) der Gasrückstoßkanäle (108) in einer anderen horizontalen Ebene angeordnet sind und daß stromaufwärtige Abschnitte der Gasrückstoßkanäle (108) mit einem anderen Kanal (118) für die Zufuhr von Luft, welche gegenüber der Außenatmosphäre Überdruck hat, in Verbindung sind.

8. Gasbrenner nach einem der vorhergehenden Ansprüche, **gekennzeichnet durch** eine Druckluftquelle (28) zur Zufuhr von Luft mit einem über Atmosphärendruck liegenden Druck zu den Gasrückstoßkanälen (8; 108).

9. Gasbrenner nach einem der vorhergehenden Ansprüche, **dadurch gekennzeichnet, daß** das Oberteil (6; 106) im Bereich seiner Gasrückstoßkanäle (8; 108) einen nach unten immer kleiner werdenden Durchmesser aufweist, und daß dieser Bereich in eine Vertiefung des Unterteils (2; 102) hineinragt, die einen daran angepaßten, nach unten kleiner werdenden Durchmesser hat.

## Claims

1. Gas burner for cooking positions, with a lower part (2; 102), an upper part (6; 106) and gas outlet openings (10; 33, 31), which are formed in the upper part, for gas flames (30), wherein the upper part (6; 106) is arranged on the lower part (2; 102) to be rotatable about a vertical axis (4) of rotation, **characterised in that** the upper part (6; 106) is mounted on the lower part (2; 102) by a pressurised air bearing by means of a pressurised air cushion, by which the upper part can be pneumatically lifted off the lower part and is contactlessly rotatable, and that gas reaction channels (8; 108) are formed in the upper part (6; 106) in such a manner that the upper part (6; 106) is drivable in circumferential direction relative to the lower part (2; 102) by means of gas flowing through the gas reaction channels (8; 108) at excess pressure.

2. Gas burner according to claim 1, **characterised in that** the gas reaction channels (8; 108) have a curved course and side walls (12; 112) pointing in circumferential direction in the manner of turbine blades, which are drivable about the axis (4) of rotation by gas flowing at excess pressure.

3. Gas burner according to claim 1 or 2, **characterised in that** the downstream end sections of the gas reaction channels (8; 108) have at the outer circumference of the upper part (6; 106) gas outlet openings (10; 31) oriented in circumferential direction oppositely to the rotational direction (14; 114) to produce a gas reaction, which drives the upper part (6; 106) about the axis (14) of rotation, of the gas issuing therefrom.

4. Gas burner according to one of the preceding claims, **characterised in that** the gas reaction channels (8; 108) formed in the upper part (6; 106) are open downwardly towards the lower part (2; 102) and that the webs (16) between the gas reaction channels (8; 108) are placeable on the lower part (2; 102) for supporting the upper part on the lower part.

5. Gas burner according to claim 4, **characterised in that** the pressurised air bearing is formed by the gas reaction channels (8; 108).

6. Gas burner according to one of claims 1 to 5, **characterised in that** the radially inner upstream starts of the gas reaction channels (8; 108) are in flow connection with a channel (18), which is arranged in or near the axis (4) of rotation, for the feed of combustion gas or a mixture of combustion gas and air and that the downstream ends of the gas reaction channels have gas outlet openings (10) for the gas flames (30).

7. Gas burner according to one of claims 1 to 5, **characterised in that** the gas outlet openings (33) for the gas flames (30) are arranged in a horizontal plane and are connected with a channel (21) for the feed of combustion gas (20) or a mixture of combustion gas and air, that downstream outlets (31) of the gas reaction channels (108) are arranged in a different horizontal plane and that upstream sections of the gas reaction channels (108) are connected with another channel (118) for the feed of air having an excess pressure relative to the external atmosphere.

8. Gas burner according to one of the preceding claims, **characterised by** a pressurised air source (28) for the feed of air at a pressure lying above atmospheric pressure to the gas reaction channels (8; 108).

9. Gas burner according to one of the preceding claims, **characterised in that** the upper part (6; 106) has in the region of its gas reaction channels (8; 108) a diameter constantly reducing in downward direction and that this region projects into a depression of the lower part (2; 102), which has a downwardly reducing diameter matched thereto.

## Revendications

1. Brûleur pour tables de cuisson, avec une partie inférieure (2; 102), et une partie supérieure (6; 106) et des orifices de sortie de gaz (10; 33 ; 31) formés dans la partie supérieure pour des flammes de gaz (30), la partie supérieure (6; 106) étant disposée sur la partie inférieure (2; 102) de façon à pouvoir tourner autour d'un axe de rotation (4) vertical, **caractérisé en ce que** la partie supérieure (6; 106) est logée sur la partie inférieure (2; 102) par un palier à air comprimé au moyen d'un matelas d'air comprimé, par lequel la partie supérieure peut être soulevée de façon pneumatique de la partie inférieure et peut être tournée sans contact et **en ce que** dans la partie supérieure (6 ; 106) sont formés des canaux à réaction de gaz (8 ; 108) de telle sorte que la partie supérieure (6 ; 106) peut être entraînée par rapport à la partie inférieure (2 ; 102) dans le sens périphérique au moyen de gaz circulant avec surpression à travers les canaux à réaction de gaz (8 ; 108).

2. Brûleur selon la revendication 1, **caractérisé en ce que** les canaux à réaction de gaz (8 ; 108) ont un tracé courbe et présentent des parois latérales (12 ; 112) dirigés dans le sens périphérique à la façon d'ailettes de turbine, qui peuvent être entraînées par le gaz circulant avec surpression autour de l'axe de rotation (4).

3. Brûleur selon la revendication 1 ou 2, **caractérisé en ce que** les parties d'extrémité en aval des canaux à réaction de gaz (8 ; 108) présentent sur le pourtour extérieur de la partie supérieure (6 ; 106) des orifices de sortie de gaz (10 ; 31) orientés dans le sens périphérique et dans le sens opposé au sens de rotation (14 ; 114), pour générer une réaction du gaz sortant des orifices, qui entraîne la partie supérieure (6 ; 106) autour de l'axe de rotation (14).

4. Brûleur selon l'une quelconque des revendications précédentes, **caractérisé en ce que** les canaux à réaction de gaz (8; 108) formés dans la partie supérieure (6; 106) sont ouverts vers le bas en direction de la partie inférieure (2; 102) et **en ce que** les nervures (16) entre les canaux à réaction de gaz (8; 108) peuvent être posées sur la partie inférieure (2 ; 102) pour l'appui de la partie supérieure sur la partie inférieure.

5. Brûleur selon la revendication 4, **caractérisé en ce que** le palier à air comprimé est formé par les canaux à réaction de gaz (8; 108).

6. Brûleur selon l'une quelconque des revendications 1 à 5, **caractérisé en ce que** les débuts intérieurs au plan radial et en amont des canaux à réaction de gaz (8; 108) sont en liaison d'écoulement avec un canal (18) disposé dans ou à proximité de l'axe de rotation (4) pour l'arrivée de gaz combustible ou d'un mélange de gaz combustible et d'air et **en ce que** les extrémités en aval des canaux à réaction de gaz présentent des orifices de sortie de gaz (10) pour des flammes de gaz (30).

7. Brûleur selon l'une quelconque des revendications 1 à 5, **caractérisé en ce que** des orifices de sortie de gaz (33) pour les flammes de gaz (30) sont disposés dans un plan horizontal et sont en liaison avec un canal (21) pour l'arrivée de gaz combustible (20) ou un mélange de gaz combustible et d'air, **en ce que** des sorties (31) en aval des canaux à réaction de gaz (108) sont disposés dans un autre plan horizontal et **en ce que** des parties en amont des canaux à réaction de gaz (108) sont en liaison avec un autre canal (118) pour l'arrivée d'air, qui a une surpression par rapport à l'atmosphère extérieure.

8. Brûleur selon l'une quelconque des revendications précédentes, **caractérisé par** une source d'air comprimé (28) pour l'arrivée d'air avec une pression située au-dessus de la pression atmosphérique aux canaux à réaction de gaz (8 ; 108).

9. Brûleur selon l'une quelconque des revendications précédentes, **caractérisé en ce que** la partie supérieure (6; 106) présente dans la zone de ses canaux à réaction de gaz (8; 108) un diamètre qui diminue de plus en plus vers le bas et **en ce que** cette zone dépasse à l'intérieur d'une cavité de la partie inférieure (2; 102), qui a un diamètre adapté à cela et diminuant vers le bas.
